# EUROPÄISCHE PATENTSCHRIFT

(11) **EP 0 310 832 B1**
(45) Veröffentlichungstag und Bekanntmachung des Hinweises auf die Patenterteilung: **13.04.1994**
(21) Anmeldenummer: 88115094.0
(22) Anmeldetag: 15.09.1988
(51) Int. Cl.: H01R 4/24

(54) **Mehrfach-Kontaktstifthalter für Schwachstrom-Anlagen**
Multiple contact pin support for low-voltage installations
Support de broches de contact multiples pour des installations basse tension

(30) Priorität: 25.09.1987 CH 3736/87
(43) Veröffentlichungstag der Anmeldung: 12.04.1989
(73) Patentinhaber: Reichle + De-Massari AG Elektro-Ingenieure, 8620 Wetzikon (CH)
(72) Erfinder: Reichle, Hans, CH-8620 Wetzikon (CH)
(74) Vertreter: Petschner, Goetz

(56) Entgegenhaltungen:
- EP-A- 0 228 723
- FR-A- 2 323 245
- FR-A- 2 575 609
- US-A- 4 533 199

## Beschreibung

Die vorliegende Erfindung betrifft einen Mehrfach-Kontaktstifthalter eines modularen Steckverbinders für Telefon- oder Schwachstromanlagen, mit Mitteln zur lötfreien Schneid-Klemm-Andrahtung, welche mindestens einen, auf den Körper des Kontaktstifthalters niederdrückbaren Schwenkdeckel umfassen, von welchem kontaktseitige Druckrippen abragen, die beim Niederdrücken des Deckels auf den Körper in dessen Draht-Einlegeschlitze eindringen und die eingelegten Drähte in die Klemmschneiden der Kontaktstifte pressen.

In allen Bereichen der Schwachstromtechnik gewinnt die lötfreie Andrahtung erheblich an Bedeutung. In diesem Zusammenhang ist ein Mehrfach-Kontaktstifthalter der vorgenannten Art durch die EP-A-0 228 723 bekannt geworden.

Problematisch ist bei solchen Anordnungen mit sich relativ eng folgenden Einlegeschlitzen resp. begrenzenden Stegen das Einlegen der Drähte resp. Adern in die Einlegeschlitze.

Es ist somit Aufgabe der vorliegenden Erfindung, einen Mehrfach-Kontaktstifthalter der vorgenannten Art zu schaffen, bei dem die lötfreie Schneid-Klemm-Andrahtung schnell, sicher und absolut problemlos erfolgen kann.

Dies wird erfindungsgemäss dadurch erreicht, dass der Körper des Kontaktstifthalters am jeweiligen Ende seiner Draht-Einlegeschlitze Leitflächen zum umgelenkten und geführten Durchstecken des Drahtes für Durchschaltungen aufweist.

Durch diese Massnahmen ist das Hauptproblem des Einlegens, Umlenkens und Durchsteckens der Drähte resp. Adern vollumfänglich gelöst.

Vorzugsweise wird dabei der Schwenkdeckel lösbar am Körper des Kontaktstifthalters angeordnet und zudem in seiner Kontakt verursachenden Stellung vorzugsweise verriegelbar gemacht.

Im ersten Fall können die Schwenkdeckel somit erst bei Gebrauch angebracht werden oder ein solcher Schwenkdeckel kann Breite um Breite versetzt werden und als leicht zu handhabendes Werkzeug für die Herstellung der SchneidKlemm-Andrahtung dienen.

Im zweiten Fall kann der verriegelte Schwenkdeckel Schutzfunktionen übernehmen und als Markierungsträger dienen.

Hierfür kann die Ausgestaltung der erfindungsgemässen Anordnung so sein, dass einerseits der Schwenkdeckel seitliche Schwenkzapfen umfasst, die je eine Führungsnut am Körper des Kontaktstifthalters drehpunktbildend und aushängbar untergreifen und andrerseits der Schwenkdeckel an seiner den Schwenkzapfen entgegengesetzten Stirnseite eine elastische Klinke zum Untergreifen einer Klinkennut am Körper des Kontaktstifthalters trägt.

Um insbesondere bei sogenannten Mehrfach-Schwenkdeckeln sowohl in Schliess- als auch in Oeffnungsrichtung eine ausreichende Schwenkkraft erzeugen zu können, besteht eine vorteilhafte Ausgestaltung ferner darin, dass der Schwenkdeckel obenseitig und von seinen Schwenkzapfen distanziert eine Vertiefung zum Ansetzen eines, eine Hebelwirkung erlaubenden Werkzeuges zum Schliessen resp. Oeffnen des Schwenkdeckels aufweist.

Für eine ausreichend tiefe Einbringung des anzudrahtenden Leiters ist es zudem vorteilhaft, wenn der Körper des Kontaktstifthalters am jeweiligen Ende seiner Draht-Einlegeschlitze eine Drahtanschlagfläche aufweist.

Eine beispielsweise Ausführungsform des Erfindungsgegenstandes ist nachfolgend anhand der Zeichnung näher erläutert. Es zeigen:
- Fig. 1: in schematischer Seitenansicht im Teilschnitt einen erfindungsgemässen Mehrfach-Kontaktstifthalter;
- Fig. 2 und 3: im Querschnitt einen Kontaktstifthalter gemäss Fig. 1 mit unterschiedlich eingelegtem Draht; und
- Fig. 4 und 5: ausschnittweise und in schaubildartiger Darstellung einen erfindungsgemässen Mehrfach-Kontaktstifthalter mit unterschiedlicher Betätigung.

Der in den Fig. 1 bis 5 veranschaulichte Mehrfach-Kontaktstifthalter 1 stellt sich in der Regel als Kontaktleiste dar, welche für jeden Draht 20 einen querlaufenden DrahtEinlegeschlitz 5 aufweist. In jeden dieser Schlitze 5 ragt querstehend die Klemmschneide 6 eines abragenden Kontaktstiftes 7 hinein, wobei benachbarte Kontaktstifte 7 in der Regel gegeneinander versetzt sind, wie das die Fig. 1 bis 3 erkennen lassen. Soweit sind solche Mehrfach-Kontaktstifthalter bekannt.

Erfindungswesentlich ist nun, dass die Mittel zur Schneid-Klemm-Andrahtung auf den Körper 2 des Kontaktstifthalters 1 niederdrückbare Schwenkdeckel 3 umfassen, wie das insbesondere die Fig. 4 und 5 verdeutlichen.

Von diesen Schwenkdeckeln 3 ragen im modularen Abstand kontaktseitig Druckrippen 4 ab, die beim Niederdrücken des Deckels 3 auf den Körper 2 in dessen Draht-Einlegeschlitze 5 eindringen und die eingelegten Drähte 20 in die Klemmschneiden 6 der Kontaktstifte 7 pressen.

Wie Vorbeschrieben ist es vorteilhaft, wenn die Schwenkdeckel 3 lösbar am Körper 2 des Kontaktstifthalters 1 anordenbar und in ihrer Kontakt verursachenden Stellung verriegelbar sind.

Hierfür weist jeder Schwenkdeckel 3 zunächst seitliche Schwenkzapfen 8 auf, die je in eine mit modularem Abstand angeordnete Führungsnut 9 am Körper 2 des Kontaktstifthalters 1 drehpunktbildend und aushängbar untergreifen, wie das die Fig. 1 bis 3 verdeutlichen. Weiter trägt jeder Schwenkdeckel 3 an seiner den Schwenkzapfen 8 entgegengesetzten Stirnseite eine elastische Klinke 11 zum Untergreifen einer Klinkennut 12 am Körper 2 des Kontaktstifthalters 1. Die genannte Klinke 11 kann dabei durch Schlitzung unterteilt sein, wie das insbesondere Fig. 4 am in der Darstellung rechten Schwenkdeckel 3 erkennen lässt.

Wie insbesondere die Fig. 2 und 3 zeigen, weist der Körper 2 des Kontaktstifthalters 1 am jeweiligen Ende seiner Draht-Einlegeschlitze 5 eine Drahtanschlagfläche 13 sowie Leitflächen 14 zum umgelenkten und geführten Durchstecken des Drahtes 20 für Durchschaltungen auf.

Weiter ist von Bedeutung, dass der Schwenkdeckel 3 obenseitig und von seinen Schwenkzapfen 8 distanziert eine Vertiefung 10 zum Ansetzen eines, eine Hebelwirkung erlaubenden Werkzeuges zum Schliessen resp. Oeffnen des Schwenkdeckels aufweist.

Aus dem Vorbeschriebenen ergibt sich somit ein Mehrfach-Kontaktstifthalter eines modularen Steckverbinders für Telefon- oder Schwachstromanlagen, mit Mitteln zur lötfreien Schneid-Klemm-Andrahtung, bei dem das Hauptproblem der Druckausübung auf die Drähte resp. Adern zur Schneid-Klemm-Andrahtung optimal sowie herstellungs- und handhabungstechnisch relativ einfach gelöst ist.

## Patentansprüche

1. Mehrfach-Kontaktstifthalter (1) eines modularen Steckverbinders für Telefon- oder Schwachstromanlagen, mit Mitteln zur lötfreien Schneid-Klemm-Andrahtung, welche mindestens einen auf den Körper (2) des Kontaktstifthalters (1) niederdrückbaren Schwenkdeckel (3) umfassen, von welchem kontaktseitige Druckrippen (4) abragen, die beim Niederdrücken des Schwenkdeckels (3) auf den Körper (2) in dessen Draht-Einlegeschlitze (5) eindringen und die eingelegten Drähte in die Klemmschneiden (6) der Kontaktstifte (7) pressen, dadurch gekennzeichnet, dass der Körper (2) des Kontaktstifthalters (1) am jeweiligen Ende seiner Draht-Einlegeschlitze (5) Leitflächen (14) zum umgelenkten und geführten Durchstecken des Drahtes für Durchschaltungen aufweist.

2. Mehrfach-Kontaktstifthalter nach Anspruch 1, dadurch gekennzeichnet, dass die Schwenkdeckel (3) lösbar am Körper (2) des Kontaktstifthalters (1) anordenbar und in ihrer Kontakt verursachenden Stellung verriegelbar sind.

3. Mehrfach-Kontaktstifthalter nach Anspruch 2, dadurch gekennzeichnet, dass der Schwenkdeckel (3) seitliche Schwenkzapfen (8) umfasst, die je eine Führungsnut (9) am Körper (2) des Kontaktstifthalters (1) drehpunktbildend und aushängbar untergreifen.

4. Mehrfach-Kontaktstifthalter nach Anspruch 2, dadurch gekennzeichnet, dass der Schwenkdeckel (3) an seiner den Schwenkzapfen (8) entgegengesetzten Stirnseite eine elastische Klinke (11) zum Untergreifen einer Klinkennut (12) am Körper (2) des Kontaktstifthalters (1) trägt.

5. Mehrfach-Kontaktstifthalter nach Anspruch 1, dadurch gekennzeichnet, dass der Schwenkdeckel (3) obenseitig und von seinen Schwenkzapfen (8) distanziert eine Vertiefung (10) zum Ansetzen eines, eine Hebelwirkung erlaubenden Werkzeuges zum Schliessen resp. Oeffnen des Schwenkdeckels aufweist.

6. Mehrfach-Kontaktstifthalter nach Anspruch 1, dadurch gekennzeichnet, dass der Körper (2) des Kontaktstifthalters (1) am jeweiligen Ende seiner Draht-Einlegeschlitze (5) eine Drahtanschlagfläche (13) aufweist.

## Claims

1. A multiple contact pin holder (1) of a modular plug-and-socket connector for telephone or weak-current installations, comprising means for solderless insulation displacement wiring, which means comprise at least one swing lid (3) depressable onto the body (2) of the contact pin holder (1), from which swing lid (3) there project contact-side pressure ribs (4) which penetrate into the wire insert slits (5) of the body (2) upon depression of the swing lid (3) onto said body (2) and press the inserted wires onto the terminal cutting edges (6) of the contact pins (7), characterized in that the body (2) of the contact pin holder (1) comprises conducting surfaces (14) at the relevant end of its wire insert slits (5) for deflected and guided through-insertion of the wire (20) for through-connections.

2. A multiple contact pin holder according to claim 1, characterized in that the swing lids (3) are arrangeable releasably on the body (2) of the contact pin holder (1) and lockable in their contact-generating position.

3. A multiple contact pin holder according to claim 2, characterized in that the swing lid (3) comprises lateral swivel pins (8), which each, dismountably and so as to form a pivot, under-grip a guide groove (9) on the body (2) of the contact pin holder (1).

4. A multiple contact pin holder according to claim 2, characterized in that the swing lid (3) carries, at its end remote from the swivel pins (8), a resilient catch (11) for under-gripping a catch groove (12) on the body (2) of the contact pin holder (1).

5. A multiple contact pin holder according to claim 1, characterized in that the swing lid (3) comprises a recess (10) for the attachment of a lever action-permitting tool for closing and opening the swing lid, said recess (10) being on the top of the swing lid (3) and at a distance from its swivel pins (8).

6. A multiple contact pin holder according to claim 1, characterized in that the body (2) of the contact pin holder (1) comprises a wire stop face (13) at the relevant end of its wire insert slits (5).

## Revendications

1. Support de fiches de contact multiples (1) d'un connecteur modulaire pour des installations téléphoniques ou basse tension avec des moyens pour le câblage sans soudure par serrage et par coupe de fil, moyens qui comprennent au moins un couvercle pivotant (3) rabattable sur le corps (2) du support de fiches à contact (1), duquel des nervures de pression (4) côté contact font saillie, qui en rabattant le couvercle pivotant (3) sur le corps (2) pénètrent dans ses fentes d'insertion de fil (5) et qui pressent les fils insérés dans les tranchants (6) des bornes des fiches de contact (7), caractérisé en ce que le corps (2) du support de fiches de contact (1) présente, à chaque extrémité de ses fentes d'insertion de fil (5), des surfaces conductrices (14) afin de guider et d'orienter la traversée du fil pour des interconnexions.

2. Support de fiches de contact multiples selon la revendication 1, caractérisé en ce que les couvercles pivotants (3) peuvent être disposés de manière amovible sur le corps (2) du support de fiches de contact (1) et sont verrouillables dans leur position établissant le contact.

3. Support de fiches de contact multiples selon la revendication 2, caractérisé en ce que le couvercle pivotant (3) comprend des pivots latéraux (8) qui, en formant le centre de rotation et pouvant se désenclencher, s'engagent chacun par le bas dans une rainure de guidage (9) sur le corps (2) du support de fiches de contact (1).

4. Support de fiches de contact multiples selon la revendication 2, caractérisé en ce que le couvercle pivotant (3) porte, sur sa face frontale opposée à ses pivots (8), un cliquet élastique (11) qui s'engage par le bas dans une rainure de cliquet (12) sur le corps (2) du support de fiches de contact (1).

5. Support de fiches de contact multiples selon la revendication 1, caractérisé en ce que le couvercle pivotant (3) présente, en haut et à distance de ses pivots (8), un encastrement (10) pour la mise en place d'un outil (30) permettant un effet de levier en vue de la fermeture resp. de l'ouverture du couvercle pivotant.

6. Support de fiches de contact multiples selon la revendication 1, caractérisé en ce que le corps (2) du support de fiches de contact (1) présente, à chaque extrémité de ses fentes (5) d'insertion de fil, une surface d'arrêt (13) du fil.
